# EUROPÄISCHE PATENTSCHRIFT

(11) **EP 2 990 297 B1**
(45) Veröffentlichungstag und Bekanntmachung des Hinweises auf die Patenterteilung: **28.12.2016**
(21) Anmeldenummer: 15171543.0
(22) Anmeldetag: 10.06.2015
(51) Int. Cl.: B61L 29/08, B61L 29/16, B61L 29/04

(54) **SCHRANKE, DEREN STELLGLIEDMOTOREINRICHTUNG SOWIE SCHALTUNG DER STELLGLIEDMOTOREINRICHTUNG UND SCHALTUNGSKOMPONENTE DER SCHALTUNG**
BARRIER, POSITIONING MEMBER MOTOR DEVICE, CONTROL CIRCUIT FOR THE POSITIONING MEMBER MOTOR DEVICE AND COMPONENT OF THE CIRCUIT
BARRIÈRE, SON DISPOSITIF DE MOTEUR ACTIONNEUR, CIRCUIT DE COMMANDE DU DISPOSITIF DE MOTEUR ACTIONNEUR ET COMPOSANTS DE CIRCUIT

(30) Priorität: 29.08.2014 DE 102014112506
(43) Veröffentlichungstag der Anmeldung: 02.03.2016
(73) Patentinhaber: PINTSCH BAMAG Antriebs- und Verkehrstechnik GmbH, 46537 Dinslaken (DE)
(72) Erfinder: Ulmer, Helmut, 46499 Hamminkeln (DE)
(74) Vertreter: CBDL Patentanwälte

(56) Entgegenhaltungen:
- CN-A- 101 694 978
- DE-U1- 9 208 467
- US-A1- 2014 001 382

## Beschreibung

### TECHNISCHES GEBIET DER ERFINDUNG

Die Erfindung betrifft eine Schranke, insbesondere für Bahnübergänge, eine Stellgliedmotoreinrichtung für die Schranke, eine Schaltung für die Stellgliedmotoreinrichtung und eine Schaltungskomponente der Schaltung.

### HINTERGRUND DER ERFINDUNG

Auf dem Gebiet der Erfindung sind Schrankenantriebe mit einer Stellgliedmotoreinrichtung wie jene der Typen SPK 6-6 und SPK 10-10 der PINTSCH BAMAG Antriebs- und Verkehrstechnik GmbH, Dinslaken, Deutschland, bekannt. Schrankenantriebe können mit einer softwarebasierten Steuerung ausgeführt werden. Dies birgt das Risiko von Softwarefehlern oder Fehlreaktionen der Software auf Beschädigungen in den Schaltkreisen der Schrankenantriebe oder ihrer Steuerungen.

Das US Patent 4,622,478 zeigt eine Nulldurchgangsdetektorschaltung, die zwei Optokoppler umfasst, welche zur Ausbildung eines ODER-Gatters zusammengeschaltet sind.

Die Druckschriften US 2014/001382 A1 und CN 101 694 978 A offenbaren jeweils Schaltungskomponenten zum Umschalten von an einen Pol einer Stromversorgung angeschlossenen Stromverbrauchern in Abhängigkeit von Aktivierungssignalen für Optokoppler, wie die im Oberbegriff von Anspruch 1 erwähnten Schaltungskomponenten.

### OFFENBARUNG DER ERFINDUNG

Aufgabe der Erfindung ist es, bei Schranken die Sicherheit effizient weiter zu erhöhen.

Diese Aufgabe wird durch die Merkmale des Anspruchs 1 gelöst. Die Erfindung nutzt dazu eine Schaltungskomponente zum Umschalten von an einen Pol einer Stromversorgung angeschlossenen Stromverbrauchern in Abhängigkeit von Aktivierungssignalen für Optokoppler, wobei die Schaltungskomponente ein Paar von Optokopplern umfasst, wobei bei jedem Optokoppler des Paars
- ein Photoelement des Optokopplers als Schalter zwischen den Pol und einen für den Pol vorgesehenen Anschluss eines Steuersignalgebers geschaltet ist und
- eine Verbindung zwischen einem anodenseitigen LED-Anschluss des Optokopplers und einem Aktivierungssignaleingang für eines der Aktivierungssignale eingerichtet ist.

Stromverbraucher wie z.B. ein Gleichstrommotor können durch Trennen oder Anschließen an den Pol über Steuerströme von den Signaleingängen angesteuert werden. Bei dem Photoelement kann es sich um eine Photodiode oder insbesondere einen Phototransistor handeln.

Der Aktivierungssignaleingang der für einen ersten Optokoppler des Paars eingerichteten Verbindung ist an einem kathodenseitigen LED-Anschluss eines zweiten Optokopplers des Paars angeschlossen. Damit kann der zweite Optokoppler einen Steuerstrom bzw. ein Aktivierungssignal aufnehmen, wenn ihm dieser Aktivierungssignaleingang einen Gegenpol zu einem Aktivierungssignal an den Aktivierungssignaleingang der für einen zweiten Optokoppler des Paars eingerichteten Verbindung bietet. Eine fehlerhafte Ansteuerung von Stromverbrauchern durch beide Optokoppler gleichzeitig kann somit unterdrückt werden. Der anodenseitige LED-Anschluss eines der Optokoppler dient dann zum Empfangen eines Signals von einem Signalspannungspol des mit ihm verbundenen Signaleingangs, wobei der andere Signaleingang für das Optokopplerpaar einen Gegenpol zu dem Signalspannungspol bereitstellt. Dies kann mit effizientem Hardwareaufwand den exklusiven Betrieb der Stromverbraucher sicherstellen und kann so eine sicherheitsgefährdende Ansteuerung beider Stromverbraucher vermeiden.

Bei der ersten Schaltungskomponente ist der Aktivierungssignaleingang der für den zweiten Optokoppler des Paars eingerichteten Verbindung an einen kathodenseitigen LED-Anschluss eines ersten Optokopplers des Paars angeschlossen.

Erfindungsgemäß bildet der Aktivierungssignaleingang des zweiten Optokopplers der zweiten Schaltungskomponente für den zweiten Optokoppler der ersten Schaltungskomponente den für den Pol vorgesehenen Anschluss eines Steuersignalgebers, und die ersten Optokoppler der ersten und zweiten Schaltungskomponente sind mit ihren kathodenseitigen LED-Anschlüssen untereinander verbunden.

Bei einer vorteilhaften Ausführungsform der Erfindung weist die Verbindung für jeden Optokoppler des Paars ein UND-Gatter mit einem Ausgang zu dem anodenseitigen LED-Anschluss auf. Eingänge des UND-Gatters bilden jeweils einen Freigabesignaleingang und den Aktivierungssignaleingang.

Die erfindungsgemäße Schaltung enthält zwei Schaltungskomponenten und ist in einer Stellgliedmotoreinrichtung eingesetzt, insbesondere einer Stellgliedmotoreinrichtung einer Schranke wie einer Bahnübergangsschranke. Vorteilhafte Ausgestaltungen der Erfindung sind in den Unteransprüchen definiert. Weitere Einzelheiten und Vorteile der Erfindung ergeben sich aus der nachfolgenden rein beispielhaften und nicht-beschränkenden Beschreibung von Ausführungsbeispielen in Verbindung mit der Zeichnung.

### KURZE BESCHREIBUNG DER ZEICHNUNGEN

- Fig. 1: veranschaulicht eine Schaltungskomponente.
- Fig. 2: veranschaulicht eine Schaltung mit der in Fig. 1 gezeigten Schaltungskomponente.
- Fig. 3: veranschaulicht eine Variante der in Fig. 1 gezeigten Schaltungskomponente.
- Fig. 4: veranschaulicht eine Variante der in Fig. 2 gezeigten Schaltung mit der in Fig. 3 gezeigten Schaltungskomponente.
- Fig. 5: veranschaulicht eine Schaltung einer Stellgliedmotoreinrichtung mit der in Fig. 4 gezeigten Schaltungskomponente.

### BESCHREIBUNG BEVORZUGTER AUSFÜHRUNGSFORMEN

Wie in den Figuren 1 bis 4, insbesondere in den Figuren 1 und 3 veranschaulicht, ist eine Schaltungskomponente aus einem Paar von Optokopplern 1, 2 in Form von Photo-MOS-Relais aufgebaut, wobei eine Verbindung unter den LEDs der Optokoppler 1, 2 vorgesehen ist.

Jeder Optokoppler 1, 2 dient mit seinem Phototransistor als Schalter zum Umschalten von an einen Pol 3 einer Stromversorgung angeschlossenen Stromverbrauchern. Dazu ist der Phototransistor als Schalter zwischen den Pol 3 und einen für den Pol 3 vorgesehenen Anschluss 4 eines Steuersignalgebers geschaltet. Bei jedem der Optokoppler 1, 2 ist eine Verbindung zwischen einem anodenseitigen LED-Anschluss des Optokopplers und einem Aktivierungssignaleingang 6, 61, 62 für eines der Aktivierungssignale eingerichtet. Die LEDs der Optokoppler 1, 2 sind so verbunden, dass der Aktivierungssignaleingang 6, 61, 62 der für einen ersten Optokoppler 1 des Paars eingerichteten Verbindung an einem kathodenseitigen LED-Anschluss eines zweiten Optokopplers 2 des Paars angeschlossen ist.

Bei den in den Figuren 1 und 3 gezeigten Schaltungskomponenten ist für jeden Optokoppler 1, 2 des Paars der Aktivierungssignaleingang 5, 6, 61, 62 der für den Optokoppler eingerichteten Verbindung an einem kathodenseitigen LED-Anschluss des jeweils anderen Optokopplers angeschlossen.

Die in Fig. 2 gezeigte erfindungsgemäße Schaltung kombiniert die in Fig. 1 gezeigte Schaltungskomponente als eine erste Schaltungskomponente mit einer zweiten Schaltungskomponente, die sich von der in Fig. 1 gezeigten dadurch unterscheidet, dass nur für einen der Optokoppler 1 des Paars der Aktivierungssignaleingang 62 der für diesen Optokoppler eingerichteten Verbindung an einem kathodenseitigen LED-Anschluss des anderen Optokopplers 2 angeschlossen ist. Dieser andere Optokopplers 2 ist mit seiner LED ein Stromverbraucher, der durch einen zweiten Optokoppler 2 der ersten Schaltungskomponente an den Pol 3 anschließbar ist. Der für diesen zweiten Optokoppler 2 der ersten Schaltungskomponente vorgesehene Aktivierungssignaleingang 5 ist an kathodenseitige LED-Anschlüsse erster Optokoppler 1 der ersten und zweiten Schaltungskomponenten angeschlossen. Er kann so dazu dienen, einen Aktivierungssignalgegenpol für Aktivierungssignaleingänge 61, 62 dieser ersten Optokoppler 1 und für einen Stromfluss durch die LEDs dieser ersten Optokoppler 1 bereitzustellen (einschließlich des oben genannten Aktivierungssignaleingangs 62 der für einen der Optokoppler 1 der zweiten Schaltungskomponente eingerichteten Verbindung).

Die in Fig. 3 gezeigte Schaltungskomponente unterscheidet sich von der in Fig. 1 gezeigten dadurch, dass für jeden Optokoppler des Paars die Verbindung ein UND-Gatter 7 mit einem Ausgang zu dem anodenseitigen LED-Anschluss vorgesehen ist und Eingänge des UND-Gatters 7 jeweils einen Freigabesignaleingang 50, 60 und den Aktivierungssignaleingang 5, 6 bilden.

Die in Fig. 4 gezeigte Schaltung unterscheidet sich von der in Fig. 2 gezeigten dadurch, dass in ihr die in Fig. 1 gezeigte Schaltungskomponente durch die in Fig. 3 gezeigte Schaltungskomponente ersetzt ist. Ferner sind Eingangswiderstände R an den anodenseitigen LED-Anschlüssen der Optokoppler dargestellt. Fig. 5 veranschaulicht eine Schaltung einer Stellgliedmotoreinrichtung mit der in Fig. 4 gezeigten Schaltungskomponente, bei der ein Gleichstrommotor (nicht gezeigt) an eine Vollbrücke 8 angeschlossen ist, die von der Schaltungskomponente über Treiber T1, T2, T3, T4 Signale erhält. Die Aktivierungssignaleingänge und die Freigabesignaleingänge und Verbindungen zwischen ihnen und den in Fig. 4 gezeigten Eingangswiderständen R bzw. kathodenseitigen LED-Anschlüssen sind zur Vereinfachung in Fig. 5 nicht dargestellt. Eine Stellgliedmotoreinrichtung mit einer in Fig. 5 gezeigten Schaltung besitzt als Steuersignalgeber vier Treiber T1, T2, T3, T4 und umfasst die vier Treiber T1, T2, T3, T4, eine Vollbrücke 8 und einen Gleichstrommotor (nicht gezeigt). Der Gleichstrommotor ist zum Betrieb über die Vollbrücke 8 an die Vollbrücke 8 angeschlossen, und die Vollbrücke 8 ist zur Steuerung über die Treiber T1, T2, T3, T4 an die Treiber T1, T2, T3, T4 angeschlossen. Von den vier Treibern sind
- ein erster Treiber T1 mit einer Ladungspumpe und ein zweiter Treiber T2 an den für den zweiten Optokoppler der ersten Schaltungskomponente für den Pol 3 vorgesehenen Anschluss angeschlossen,
- ein dritter Treiber T3 mit einer Ladungspumpe an den für den ersten Optokoppler der ersten Schaltungskomponente für den Pol 3 vorgesehenen Anschluss angeschlossen und
- ein vierter Treiber T4 an den für den ersten Optokoppler der zweiten Schaltungskomponente für den Pol 3 vorgesehenen Anschluss angeschlossen. Bevorzugt sind der erste und der dritte Treiber T1, T3 jeweils ein High-Side-Treiber mit Ladungspumpe für die Vollbrücke 8 und der zweite und der vierte Treiber T2, T4 jeweils Low-Side-Treiber ohne Ladungspumpe für die Vollbrücke 8.
   Bei einer erfindungsgemäß ausgestalteten Bahnübergangsschranke ist eine Betätigung der Schranke durch den Gleichstrommotor vorgesehen. Eine solche Schranke besitzt eine Signalsignalfreigabeeinrichtung mit
- einer Funktion zur Detektion einer vollständig geöffneten Stellung der Schranke und Einschalten eines ersten Freigabesignals und Abschalten eines zweiten Freigabesignals bei Detektion der vollständig geöffneten Stellung und
- einer Funktion zur Detektion einer vollständig geschlossenen Stellung der Schranke und Einschalten des zweiten Freigabesignals und Abschalten eines ersten Freigabesignals bei Detektion der vollständig geschlossenen Stellung.

Der zweite Optokoppler 2 der ersten Schaltungskomponente besitzt einen anodenseitigen LED-Anschluss, der zu dem Ausgang eines UND-Gatters 7 verbunden ist. Ein Eingang 50 dieses UND-Gatters 7 ist zum Empfang des ersten Freigabesignals und ein weiterer Eingang 5 dieses UND-Gatters 7 ist für einen Empfang eines Schließaktivierungssignals oder für eine Bereitstellung eines Aktivierungssignalgegenpols geschaltet (je nach Steuerbefehl). Dieser weitere Eingang 5 ist weiter zu kathodenseitigen LED-Anschlüssen je eines ersten Optokopplers 1 der ersten und zweiten Schaltungskomponenten verbunden.

Zwischen dem Pol 3 und dem genannten weiteren Eingang 5 des UND-Gatters 7 ist eine Reihenschaltung mit den LEDs der ersten und zweiten Optokoppler 1, 2 der zweiten Schaltungskomponente gebildet. Ein Aktivierungssignaleingang 62 ist für einen Empfang eines Motorumschaltsignals oder eine Bereitstellung eines Aktivierungssignalgegenpols (je nach Steuerbefehl) an den kathodenseitigen LED-Anschluss der LED des zweiten Optokopplers 2 der zweiten Schaltungskomponente angeschlossen.

Der zweite Optokoppler 2 der ersten Schaltungskomponente besitzt einen kathodenseitigen LED-Anschluss, der mit einem Aktivierungssignaleingang 61 für einen Empfang eines Öffnungsaktivierungssignals oder eine Bereitstellung eines Aktivierungssignalgegenpols geschaltet ist. Ein weiteres UND-Gatter 7 bildet mit einem Eingang diesen Aktivierungssignaleingang 61 und ist mit einem weiteren Freigabesignaleingang 60 zum Empfang des zweiten Freigabesignals geschaltet. Der Ausgang dieses weiteren UND-Gatters 7 ist mit einem anodenseitigen LED-Anschluss des ersten Optokopplers 1 der ersten Schaltungskomponente verbunden.

Zur Betätigung einer Schranke sind der in Fig. 4 veranschaulichten Schaltung in der in Fig. 5 veranschaulichten Stellgliedmotoreinrichtung Steuerbefehle mit Signalausgaben wie folgt zugeordnet:
- Steuerbefehl "Zu": Der Aktivierungssignaleingang 5 des mit dem zweiten Optokoppler 2 der ersten Schaltungskomponente verbundenen UND-Gatters erhält das Schließaktivierungssignal und der weitere Eingang 50 dieses UND-Gatters erhält das erste Freigabesignal, während die übrigen Aktivierungssignaleingänge 61, 61 den Aktivierungssignalgegenpol bereitstellen. Die LEDs der zweiten Optokoppler 2 werden bestromt, nicht aber die LEDs der ersten Optokoppler 1. Mit Erreichen der Endlage "Unten" der Schranke wird der Steuerbefehl "Zu" unwirksam, und zwar durch die Funktion zur Detektion einer vollständig geschlossenen Stellung der Schranke und Abschalten eines ersten Freigabesignals bei Detektion der vollständig geschlossenen Stellung.
- Steuerbefehl "Auf": Der Aktivierungssignalgegenpol wird von dem Aktivierungssignaleingang 5 des mit dem zweiten Optokoppler 2 der ersten Schaltungskomponente verbundenen UND-Gatters bereitgestellt, während das Öffnungsaktivierungssignal bzw. das Motorumschaltsignal an den übrigen Aktivierungssignaleingängen 61, 62 bereitgestellt wird. Ebenso ist das zweite Freigabesignal eingeschaltet. Die LEDs der ersten Optokoppler 1 werden bestromt, nicht aber die der zweiten Optokoppler 2. Mit Erreichen der Endlage "Oben" der Schranke wird der Steuerbefehl "Auf" unwirksam, und zwar durch die Funktion zur Detektion einer vollständig geöffneten Stellung der Schranke und Abschalten eines zweiten Freigabesignals bei Detektion der vollständig geöffneten Stellung.

Durch die Verknüpfung des jeweiligen Steuerbefehls (Steuerbefehl "Zu" bzw. Steuerbefehl "Auf") mit der Grundstellung des gegenteiligen Steuerbefehls (Steuerbefehl "Auf" bzw. Steuerbefehl "Zu") ist eine Verriegelung einer vollständig geöffneten bzw. geschlossenen Stellung der Schranke unverlierbar sichergestellt und braucht nicht geprüft zu werden.

Das Öffnen und Schließen ist über die Optokoppler verriegelt, wenn die Aktivierungssignalanschlüsse mit kathodenseitigen LED-Anschlüssen der Optokoppler verbunden sind. Ein Steuerbefehl kann daher vorteilhaft nur dann durchgeschaltet werden, wenn der gegenteilige Steuerbefehl in Grundstellung ist.

Mit der erfindungsgemäßen Schaltung kann, wie insbesondere in dem zu dem Figuren 4 und 5 beschriebenen Beispiel gezeigt, der Steuerbefehl "Auf" zweikanalig über die zweiten Optokoppler 2, z.B. mit Motorumschaltung bzw. -umpolung erfolgen, so dass die Schranken nicht zur Unzeit öffnen können. Die Erfindung ermöglicht es damit insbesondere, effizient Betätigungsfehler, insbesondere Öffnungsfehler durch fehlerhafte Aktivierungs- und/oder Freigabesignale bei einer Schranke zu verhindern.

### BEZUGSZEICHENLISTE

- 1,2: Optokoppler
- 3: Pol
- 4: Anschluss eines Steuersignalgebers
- 5, 6, 61, 62: Aktivierungssignaleingang
- 50,60: Freigabesignaleingang
- 7: UND-Gatter
- 8: Vollbrücke
- T1, T3: Treiber mit Ladungspumpe
- T2, T4: Treiber ohne Ladungspumpe
- R: Widerstand

## Patentansprüche

1. Schaltung, umfassend eine erste und eine zweite Schaltungskomponente zum Umschalten von an einen Pol (3) einer Stromversorgung angeschlossenen Stromverbrauchern in Abhängigkeit von Aktivierungssignalen für Optokoppler, wobei jede Schaltungskomponente ein Paar von Optokopplern (1, 2) umfasst, wobei bei jedem Optokoppler des Paars
- ein Photoelement des Optokopplers als Schalter zwischen den Pol (3) und einen für den Pol (3) vorgesehenen Anschluss (4) eines Steuersignalgebers geschaltet ist und
- eine Verbindung zwischen einem anodenseitigen LED-Anschluss des Optokopplers und einem Aktivierungssignaleingang (5, 6, 61, 62) für eines der Aktivierungssignale eingerichtet ist,
wobei der Aktivierungssignaleingang (6, 61, 62) der für einen ersten Optokoppler (1) des Paars eingerichteten Verbindung an einen kathodenseitigen LED-Anschluss eines zweiten Optokopplers (2) des Paars angeschlossen ist,
wobei bei der ersten Schaltungskomponente der Aktivierungssignaleingang (5) der für den zweiten Optokoppler (2) des Paars eingerichteten Verbindung an einen kathodenseitigen LED-Anschluss eines ersten Optokopplers (1) des Paars angeschlossen ist und
wobei die Schaltung **dadurch gekennzeichnet ist, dass**
der Aktivierungssignaleingang des zweiten Optokopplers der zweiten Schaltungskomponente für den zweiten Optokoppler der ersten Schaltungskomponente den für den Pol (3) vorgesehenen Anschluss eines Steuersignalgebers bildet und die ersten Optokoppler (1) der ersten und zweiten Schaltungskomponente mit ihren kathodenseitigen LED-Anschlüssen untereinander verbunden sind.

2. Schaltung nach Anspruch 1, wobei bei der ersten und/oder zweiten Schaltungskomponente für jeden Optokoppler des Paars die Verbindung ein UND-Gatter (7) mit einem Ausgang zu dem anodenseitigen LED-Anschluss aufweist und Eingänge des UND-Gatters (7) jeweils einen Freigabesignaleingang (50, 60) und den Aktivierungssignaleingang (5, 6, 61, 62) bilden.

3. Stellgliedmotoreinrichtung mit einer Schaltung nach Anspruch 1 oder 2, wobei als Steuersignalgeber vier Treiber (T1, T2, T3, T4) vorgesehen sind und die Stellgliedmotoreinrichtung umfasst:
- die vier Treiber (T1, T2, T3, T4)
- eine Vollbrücke (8), und
- einen Gleichstrommotor,
wobei der Gleichstrommotor zum Betrieb über die Vollbrücke (8) an die Vollbrücke (8) angeschlossen ist und die Vollbrücke (8) zur Steuerung über die Treiber (T1, T2, T3, T4) an die Treiber (T1, T2, T3, T4) angeschlossen ist.

4. Stellgliedmotoreinrichtung nach Anspruch 3, wobei von den vier Treibern (T1, T2, T3, T4)
- an den für den zweiten Optokoppler der ersten Schaltungskomponente für den Pol (3) vorgesehenen Anschluss ein erster Treiber (T1) mit einer Ladungspumpe und ein zweiter Treiber (T2) angeschlossen sind,
- an den für den ersten Optokoppler der ersten Schaltungskomponente für den Pol (3) vorgesehenen Anschluss ein dritter Treiber (T3) mit einer Ladungspumpe angeschlossen ist, und
- an den für den ersten Optokoppler der zweiten Schaltungskomponente für den Pol (3) vorgesehenen Anschluss ein vierter Treiber (T4) angeschlossen ist.

5. Schranke mit einer Stellgliedmotoreinrichtung nach Anspruch 3 oder 4, bei der eine Betätigung der Schranke durch den Gleichstrommotor vorgesehen ist.

## Claims

1. A control circuit, comprising a first and a second circuit component for purposes of switching electrical loads connected to a pole (3) of a power supply as a function of activation signals for optocouplers, wherein each circuit component comprises a pair of optocouplers (1, 2), wherein at each optocoupler of the pair
- a photovoltaic cell of the optocoupler is connected as a switch between the pole (3) and a terminal connection (4) of a control signal transmitter provided for the pole (3), and
- a connection is established between an anode-side LED-terminal connection of the optocoupler and an activation signal input (5, 6, 61, 62) for one of the activation signals,
wherein the activation signal input (6, 61, 62) of the connection established for a first optocoupler (1) of the pair is connected to a cathode-side LED-terminal connection of a second optocoupler (2) of the pair,
wherein in the case of the first circuit component the activation signal input (5) of the connection established for the second optocoupler (2) of the pair is connected to a cathode-side LED-terminal connection of a first optocoupler (1) of the pair, and
wherein the control circuit is **characterised in that**
the activation signal input of the second optocoupler of the second circuit component for the second optocoupler of the first circuit component forms the terminal connection of a control signal transmitter provided for the pole (3), and the first optocouplers (1) of the first and second circuit components are connected with one another via their cathode-side LED-terminal connections.

2. The circuit according to claim 1, wherein at the first and/or second circuit component for each optocoupler of the pair the connection has an AND-gate (7) with an output to the anode-side LED-terminal connection, and inputs to the AND-gate (7) form respectively an enabling signal input (50, 60) and the activation signal input (5, 6, 61,62).

3. A positioning member motor device with a circuit in accordance with claim 1 or 2, wherein four drivers (T1, T2, T3, T4) are provided as control signal transmitters, and the positioning member motor device comprises:
- the four drivers (T1, T2, T3, T4)
- a full bridge (8), and
- a DC current motor,
wherein the DC current motor is connected to the full bridge (8) for purposes of operating via the full bridge (8), and the full bridge (8) is connected to the drivers (T1, T2, T3, T4) for purposes of controlling via the drivers (T1, T2, T3, T4).

4. The positioning member motor device according to claim 3, wherein
of the four drivers (T1, T2, T3, T4)
- a first driver (T1) with a charging pump, and a second driver (T2), are connected to the terminal connection provided for the second optocoupler of the first circuit component for the pole (3),
- a third driver (T3) with a charging pump is connected to the terminal connection provided for the first optocoupler of the first circuit component for the pole (3), and
- a fourth driver (T4) is connected to the terminal connection provided for the first optocoupler of the second circuit component for the pole (3).

5. A barrier with a positioning member motor device according to claim 3 or 4, in which an actuation of the barrier is provided by the DC current motor.

## Revendications

1. Circuit comprenant des premier et deuxième composants de circuit destinés à commuter des consommateurs de courant connectés à un pôle (3) d'une alimentation en courant, en fonction de signaux d'activation pour des optocoupleurs, dans lequel chaque composant de circuit comprend une paire d'optocoupleurs (1, 2), dans lequel, dans chaque optocoupleurs de la paire,
- une cellule photoélectrique de l'optocoupleur est montée en tant qu'interrupteur entre le pôle (3) et une borne (4) d'un émetteur de signal de commande qui est prévue pour ledit pôle (3), et
- une connexion est établie entre une borne de DEL côté anode de l'optocoupleur et une entrée de signal d'activation (5, 6, 61, 62) pour l'un des signaux d'activation, dans lequel l'entrée de signal d'activation (6, 61, 62) de la connexion établie pour un premier optocoupleur (1) de la paire est connectée à une borne de DEL côté cathode d'un deuxième optocoupleur (2) de la paire,
dans lequel, dans le premier composant de circuit, l'entrée de signal d'activation (5) de la connexion établie pour le deuxième optocoupleur (2) de la paire est connectée à une borne de DEL côté cathode d'un premier optocoupleur (1) de la paire, et
dans lequel le circuit est **caractérisé en ce que**
l'entrée de signal d'activation du deuxième optocoupleur du deuxième composant de circuit forme pour le deuxième optocoupleur du premier composant de circuit la borne d'un émetteur de signal de commande prévue pour le pôle (3), et les premiers optocoupleurs (1) des premier et deuxième composants de circuit sont reliés entre eux par leurs bornes de DEL côté cathode.

2. Circuit selon la revendication 1, dans lequel, dans les premier et/ou deuxième composants de circuit, pour chaque optocoupleur de la paire, la connexion présente une porte ET (7) ayant une sortie vers la borne de DEL côté anode, et des entrées de la porte ET (7) forment chacune une entrée de signal de libération (50, 60) et ladite entrée de signal d'activation (5, 6, 61, 62).

3. Dispositif de moteur actionneur comprenant un circuit selon la revendication 1 ou 2, dans lequel quatre excitateurs (T1, T2, T3, T4) sont prévus en tant qu'émetteur de signal de commande, et le dispositif de moteur actionneur comprend:
- les quatre excitateurs (T1, T2, T3, T4)
- un pont intégral (8) et
- un moteur à courant continu,
dans lequel le moteur à courant continu, pour le faire fonctionner par le pont intégral (8), est connecté au pont intégral (8), et le pont intégral (8), pour être commandé par les excitateurs (T1, T2, T3, T4), est connecté aux excitateurs (T1, T2, T3, T4).

4. Dispositif de moteur actionneur selon la revendication 3, dans lequel, parmi lesdits quatre excitateurs (T1, T2, T3, T4),
- un premier excitateur (T1) avec une pompe de charge et un deuxième excitateur (T2) sont connectés à la borne prévue pour le pôle (3), pour le deuxième optocoupleur du premier composant de circuit,
- un troisième excitateur (T3) avec une pompe de charge est connecté à la borne prévue pour le pôle (3), pour le premier optocoupleur du premier composant de circuit, et
- un quatrième excitateur (T4) est connecté à la borne prévue pour le pôle (3), pour le premier optocoupleur du deuxième composant de circuit.

5. Barrière comprenant un dispositif de moteur actionneur selon la revendication 3 ou 4, dans laquelle on prévoit un actionnement de la barrière par le moteur à courant continu.
